# FASCICULE DE BREVET EUROPEEN

(11) **EP 0 085 635 B1**
(45) Date de publication et mention de la délivrance du brevet: **03.07.1985**
(21) Numéro de dépôt: 83420009.9
(22) Date de dépôt: 20.01.1983
(51) Int. Cl.: D02G 3/36

(54) **Procédé et dispositif pour l'obtention d'un file de fibres comportant une âme interne**
Verfahren und Vorrichtung zum Herstellen von Coregarn
Method and device for manufacturing a coreyarn

(30) Priorité: 26.01.1982 FR 8201382; 17.09.1982 FR 8215830
(43) Date de publication de la demande: 10.08.1983
(73) Titulaire: Société dite: ASA S.A. (société anonyme), F-69100 Villeurbanne (FR)
(72) Inventeur: Venot, Jean, F-42300 Roanne (FR); Faure, Jean-Louis, F-42300 Roanne (FR)
(74) Mandataire: Laurent, Michel

## Description

La présente invention concerne un perfectionnement apporté aux techniques de filature permettant de réaliser des filés de fibres comportant une âme interne, filés qui, dans la suite de la description, seront désignés par l'expression «fils à âme».

De nombreuses techniques ont été proposées pour réaliser des fils à âme. La plus répandue consiste à introduire une âme multifilamentaire à l'intérieur d'une mèche, lors de la dernière opération de filature, c'est-à-dire sur le continu à filer, ladite âme étant introduite en amont de la dernière paire de rouleaux d'étirage de la mèche. Cette solution donne de bons résultats mais présente comme inconvénient d'être limitée en vitesse compte tenu du fait que la réception du fil obtenu est réalisée par un système communiquant une torsion au fil, par exemple un dispositif de renvidage à anneau et curseur.

Il a également été proposé, notamment dans le brevet des Etats-Unis d'Amérique No 4033102 de réaliser des fils auto-tordus dont au moins l'un des constituants présente une âme dans sa partie centrale, ladite âme étant incorporée également en amont de la dernière paire de rouleaux du train d'étirage d'une mèche de fibres. Cette technique permet d'augmenter les vitesses de production compte tenu u du fait que la réception des fils formés ne nécessite pas de lui communiquer une torsion. En revanche, dans les zones de changement de torsion, le fil peut présenter parfois des défauts. De plus, compte tenu que le fil formé comporte au moins deux constituants, retordus l'un sur l'autre, il est relativement délicat d'obtenir des fils très fins.

De nombreuses solutions qui, à ce jour, n'ont pas connu un grand développement industriel, ont également été proposées pour réaliser des filés de fibres. Ainsi, il a été envisagé de projeter des fibres élémentaires sur un fil continu soumis à une fausse torsion passagère, et ce en amont de la broche de fausse torsion.

Il a également été proposé de projeter les fibres sur une âme préalablement encollée ou revêtue d'une matière thermocollante. Ces solutions sont relativement complexes à mettre en ceuvre et ne conduisent pas à des fils ayant des propriétés comparables aux filés de fibres conventionnels présentant une torsion vraie.

Or on a trouvé, et c'est ce qui fait l'objet de la présente invention, un procédé perfectionné, d'une grande souplesse de mise en oeuvre et permettant une production élevée, qui surmonte les inconvénients des solutions antérieures tout en permettant d'obtenir un filé à âme qui, après renvidage, présente une torsion vraie sur sa longueur, les fibres étant parfaitement liées à l'âme interne.

L'invention concerne donc un procédé pour la réalisation d'un filé de fibres comportant une âme interne, procédé qui consiste:
- à délivrer positivement un fil destiné à former l'âme interne,
- à soumettre ledit fil à une fausse torsion passagère,
- à projeter sur ce fil, en amont de la broche de fausse torsion, des fibres élémentaires, et il se caractérise par le fait que:
- la projection des fibres élémentaires sur l'âme dans la zone de remontée de torsion est réalisée au moyen d'une surface de guidage mobile sur laquelle lesdites fibres sont délivrées tangentiellement et qui tend à exercer une force de traction sur l'extrémité libre desdites fibres,
- l'âme est déplacée tangentiellement par rapport à la surface de guidage précitée selon une direction concourante avec la direction d'amenée des fibres.

Dans une forme préférentielle de mise en oeuvre du procédé selon l'invention, la surface de guidage mobile est soumise à l'action d'un courant de fluide, air par exemple, dont l'écoulement est tel qu'il favorise, en coopération avec ladite surface de guidage, le transport et la condensation des fibres. Ce courant de fluide peut, par exemple, être obtenu en soumettant la surface de guidage à une dépression. Par ailleurs, l'action du courant de fluide, par exemple l'effet de dépression, est avantageusement supprimée au voisinage du point de jonction entre les fibres et l'âme à laquelle elles doivent être associées.

Comme surface de guidage permettant la mise en oeuvre de l'invention, on peut utiliser, par exemple, un guide rotatif, présentant à sa périphérie une gorge pour le guidage du fil d'âme et des fibres. La forme de cette gorge aura, de préférence, une section en V, dont les branches peuvent être plus ou moins écartées l'une de l'autre. Le fond de cette gorge est soumis à une dépression, le fil d'âme passant à l'intérieur tangentiellement, les fibres destinées à être projetées sur l'âme étant également délivrées sensiblement tangentiellement au fond de la gorge mais en amont par rapport au point de tangence du fil d'âme. La dépression à l'intérieur de la gorge peut être obtenue en prévoyant une source d'aspiration interne, l'air s'écoulant au travers d'orifices prévus au fond de cette gorge. Ces orifices peuvent être disposés sous différentes configurations, par exemple être alignés ou, de préférence, avoir sensiblement la forme d'une sinusoïde.

Bien entendu, la surface de guidage pourrait être constituée de tout autre moyen équivalent, par exemple par un système à courroies transporteuses.

Comme dispositif permettant d'amener lesfibres sur la surface de guidage, on peut utiliser tout dispositif connu pour l'étirage d'une mèche de fibres, tel que par exemple les systèmes d'étirage à manchons, un briseur du type de ceux utilisés dans la filature à fibres libérées, les dispositifs permettant d'effectuer un grand étirage, désignés couramment par l'expression «sélecteur», par exemple du type de ceux décrits dans les brevets français N^{os} 1044932,1117278 et 1503693.

Selon le mode de mise en oeuvre de l'invention selon lequel on utilise comme surface de guidage un guide rotatif (ou condenseur) soumis ou non à une dépression interne, le fil d'âme estdéplacé verticalement de haut en bas et le guide rotatif est disposé à la sortie d'un système d'étirage de fibres classiques, ce dernier étant disposé en biais de telle sorte que les fibres soient amenées au fond de la gorge en formant un angle d'environ 45° C avec le fil d'âme. Bien entendu, un tel mode de mise en oeuvre n'est pas limitatif et d'autres trajets et/ou angles entre le fil d'âme et l'amenée des fibres pourraient être envisagés.

De plus, la distance entre le point de sortie des fibres de l'organe permettant de les délivrer, par exemple entre la dernière paire de cylindres d'un système d'étirage, et le point de contact desdites fibres avec la surface de guidage, par exemple avec un guide rotatif, sera adaptée en fonction des fibres traitées, mais on a constaté que l'on obtenait de bons résultats en ayant une distance au moins égale à la longueur moyenne des fibres qui doivent être associées à l'âme.

Cependant, dans certains cas particuliers résultant soit des machines de filature existantes qui sont adaptées en vue de mettre en oeuvre le procédé selon l'invention, soit de la nature même des fibres traitées, notamment du fait de leur longueur, il peut arriver qu'il soit nécessaire de mettre le guide rotatif (ou condenseur) sur lequel les fibres sont délivrées à une certaine distance, de l'ordre de plusieurs centimètres, du point de sortie des fibres du système d'étirage conventionnel qui les délivre.

Dans ce cas, les fibres peuvent donc avoir un trajet à l'air libre relativement important qui peut entraîner des difficultés pour obtenir un fil régulier.

Conformément à une variante perfectionnée, qui fait également l'objet de la présente invention, cet inconvénient peut être surmonté en prévoyant, entre la sortie du dispositif d'étirage des fibres et la surface de guidage, constituée de préférence par un guide condenseur rotatif, une surface transporteuse, soumise à une dépression, et qui permet d'assurer le transport des fibres depuis la sortie dudit système d'étirage jusqu'à la surface de guidage.

Selon cette variante, la surface transporteuse est avantageusement constituée par une courroie sans fin portée, d'une part, par l'un des cylindres du système d'étirage des fibres et qui, d'autre part, vient pratiquement tangenter avec la surface de guidage sur lequel les fibres sont amenées par exemple avec un guide rotatif.

Comme élément filiforme constituant l'âme d'un filé réalisé conformément à l'invention, on peut utiliser toute matière textile de type connu, par exemple des fils multifilamentaires, des filés de fibres réalisés soit préalablement, soit directement lors de la mise en oeuvre du procédé selon l'invention, voire éventuellement des filés de fibres comportant eux-mêmes une âme interne.

Enfin, comme broche permettant de communiquer une fausse torsion à l'âme, on utilisera tout type de broche connu, par exemple des broches à friction interne ou externe, des broches à courroie, voire même des broches pneumatiques.

L'invention et les avantages qu'elle apporte se- rontcependant mieux compris grâce aux exemples de réalisation donnés ci-après à titre indicatif mais non limitatif et qui sont illustrés par les schémas annexés dans lesquels:
- les fig. 1 et 7 illustrent schématiquement, vue de côté et en perspective, une position de travail d'une machine selon l'invention, permettant de réaliser un fil à âme;
- la fig. 2 est une vue de détail montrant plus particulièrement un mode de réalisation d'une surface de guidage mobile pour les fibres, constituée par un guide rotatif soumis à une dépression interne ainsi que la manière dont le fil d'âme et les fibres sont amenées sur ce guide,
- la fig. 3 est une coupe transversale d'une surface de guidage sous forme de guide rotatif permettant la mise en oeuvre de l'invention; .
- la fig. 4 illustre schématiquement, vue de face, l'obtention d'un fil comportant deux fils à âme réalisés conformément à l'invention;
- la fig. 5 illustre une variante conforme à l'invention, variante selon laquelle le transport des fibres entre la sortie du système d'étirage. conventionnel et la surface de guidage mobile (guide rotatif) permettant de projeter des fibres sur l'âme est obtenu en prévoyant outre ces éléments une surface transporteuse soumise à une dépression;
- la fig. 6 est une vue de face illustrant une variante d'une surface de guidage sous forme de guide rotatif permettant la mise en oeuvre de l'invention.

Si l'on se reporte aux schémas annexés, les fig. 1 et 7 illustrent une position de travail d'une machine permettant la mise en oeuvre du procédé selon l'invention, c'est-à-dire permettant de réaliser, en une seule étape, de véritables fils à âme.

Cette machine comporte, de manière connue, une zone de stockage (1 ), cantre par exemple, où sont disposées des bobines (2) de fils (3) destinées à constituer l'âme du fil réalisé conformément à l'invention. Ces fils (3) sont amenés, par l'intermédiaire d'un délivreur (4), qui éventuellement pourrait être supprimé, à la zone de traitement proprement dite, désignée par la référence générale (5), où ils seront recouverts et associés à des fibres discontinues.

Par ailleurs, si la mise en oeuvre du procédé selon l'invention est réalisée de préférence, en utilisant comme fils d'âme (3) des fils multifilamentaires continus, il pourrait être envisagé, ainsi que cela est représenté en pointillés sur ces figures, d'avoir une âme formée elle-même par un filé de fibres (3a) obtenu par étirage d'une mèche ou ruban (2a), ce filé étant utilisé soit seul, soit éventuellement en y incorporant une âme multifilamentaire (3).

La zone de traitement (5) comprend, de manière connue, un délivreur (6), une broche de fausse torsion (7) de type connu, par exemple une broche à friction, à courroies croisées. Bien entendu, tout autre type de broche à friction ou non pourrait être utilisé.

Un troisième délivreur d'appel (8) est disposé en aval de la broche (7) et le fil formé est renvidé en (9) au moyen d'un système conventionnel, par exemple du type à entraînement périphérique et va-et-vient.

Conformément à l'invention, en amont de la broche de fausse torsion (7), c'est-à-dire dans la zone de remontée de torsion, est disposée une surface de guidage mobile, constituée dans le cas présent par un guide rotatif (10), destinée à distribuer des fibres discontinues (11) sur le fil d'âme (3). Ces fibres (11) proviennent d'une mèche (12) qui subit un étirage, par exemple au moyen d'un système conventionnel à manchons (13). Bien entendu, tout autre système d'étirage de mèche pourrait être utilisé, tel que par exemple les briseurs servant à la mise en oeuvre de la technique de filature dite à fibres libérées ou les systèmes permettant un grand étirage du type de ceux décrits dans les brevets français N°^{S} 1044932, 1117278 et 1503693.

Dans l'exemple de réalisation illustré par les figures annexées, la surface de guidage (10) constituée par le disque rotatif est disposée en aval de la dernière paire de cylindres étireurs (14) d'un système d'étirage (13) à manchons. Selon ce mode de réalisation, le guide rotatif (10) présente, ainsi que cela ressort clairement des figures 2 et 3, une gorge périphérique (15). Par ailleurs, il comporte des orifices radiaux (16) permettant de créer une dépression à l'intérieur de ladite gorge (15).

Le fil d'âme (3) est amené tangentiellement, ou à très faible distance du fond de la gorge (15) alors que les fibres (11 ) sont délivrées également tangentiellement au fond de la gorge mais en enveloppant la surface du guide rotatif (10). En conséquence, ce guide rotatif sert non seulement d'élément de guidage et de transport pour les fibres élémentaires (11), mais également d'élément de distribution desdites fibres élémentaires sur le fil d'âme (3).

Par ailleurs, le phénomène de dépression est de préférence supprimé au voisinage du point de tangence A du fil (3) et du guide rotatif (10), par exemple au moyen d'un cache-fixe (18) qui obture les orifices (16). Dans le cas présent, par mesure de simplification, le cache (18) est représenté dans une position telle qu'il obture les orifices (16) sensiblement à partir du point de tangence A du fil d'âme, mais il est évident que cette position pourrait être modifiée, la suppression du phénomène de dépression pouvant être réalisée soit avant, soit après ce point de tangence A et ce, en fonction des matières travaillées et/ou des vitesses de production.

Les fig. 2 et 3 illustrent plus en détail un mode de réalisation d'une telle surface de guidage sous forme de guide rotatif. Dans ce mode de réalisation, le cache (18) permettant d'obturer les orifices (16) est disposé à l'intérieur du disque et la dépression à l'intérieur de la gorge (15) est obtenue au moyen d'une source d'aspiration (non représentée), reliée à un conduit interne prévu dans l'arbre support fixe (17) du guide (10) et qui débouche à l'intérieur d'une cavité dudit guide. Ce guide (10) est monté sur des roulements et est entraîné en rotation, par exemple au moyen d'une courroie tangentielle non représentée. Bien entendu, d'autres modes de réalisation pourraient être envisagés sans sortir du cadre de l'invention.

De plus, comme dit précédemment, la distance L entre la dernière paire de cylindres (14) du système d'étirage (13) et le point de tangence B des fibres (11 ) avec le fond de la gorge (15) est réglée de manière à être au moins égale à la longueur moyenne des fibres (11).

On a constaté qu'il était possible, grâce à un tel procédé, d'obtenir des filés à âme dans lesquels non seulement les fibres périphériques sont parfaitement liées à l'âme interne, mais présentent également une torsion vraie autour de cette âme. De plus, les fils ainsi produits présentent de très bonnes caractéristiques textiles tout en pouvant être obtenus à des vitesses élevées, pouvant atteindre plusieurs centaines de mètres par minute, compte tenu du fait que le renvidage peut être réalisé sans communiquer de torsion.

Non seulement un tel procédé permet d'obtenir des fils simples, mais il peut également être adapté, ainsi que cela est illustré à la fig. 4, pour obtenir des fils doublés. Pour cela, il suffit d'amener en parallèle deux fils élémentaires (3) à l'intérieur de la broche de fausse torsion (7) et de délivrer des fibres sur chacun de ces fils (3), par exemple, au moyen d'un guide rotatif (10) comportant alors deux rainures périphériques (15), chacune étant soumise à une dépression interne. L'assemblage des deux fils à âme obtenus est réalisé par un simple guide réunisseur (19), le fil assemblé étant amené au moyen de renvidage (9) par un délivreur commun (8).

Il pourrait également être envisagé d'adapter cette technique à l'obtention des fils auto-tordus, en prévoyant en aval du guide rotatif un système conventionnel permettant de communiquer une torsion alternée et en provoquant l'auto-torsion de manière conventionnelle. On pourrait par exemple utiliser une installation de type de celle illustrée par la fig. 4, un délivreur intermittent étant disposé entre les guides rotatifs (10) et la broche de fausse torsion (7).

### Exemple 1

Sur une installation illustrée par les fig. 1,2 et 3, on réalise un fil à âme conforme à l'invention dans les conditions suivantes:
- fil d'âme (3) : fil polyester 72 décitex, 33 brins,
- vitesse d'appel du fil d'âme (3) (délivreurs 4 et 6) : 200 m/min,
- broche de fausse torsion (7) : broche à courroies croisées formant entre elles un angle de 46° et ayant une vitesse linéaire de 540 m/min,
- mèches de fibres (12): coton (Nm3),
- étirage en (13): 30 fois,
- distance L: 40 mm,
- angle entre le fil (3) et l'amenée des fibres (11): environ 45°,
- guide rotatif (10) : diamètre externe D 70 mm - diamètre en fond de gorge d: 50 mm,
- orifices (16): au nombre de 72, ces orifices ayant un diamètre de 0,8 mm,
- dépression interne: environ 200 mm d'eau.

En procédant dans les conditions indiquées ci- dessus, on obtient un fil à âme ayant un titre de 185 décitex, les fibres de laine étant parfaitement liées à l'âme (14) et recouvrant de manière régulière cette dernière.

Un tel fil peut être utilisé tel quel en tissage ou bonneterie.

### Exemple 2

On répète l'exemple 1 à la seule différence que l'on procède comme illustré à la fig. 4, c'est-à-dire que l'on traite simultanément deux fils qui sont ensuite réunis en aval de la broche de fausse torsion (7).

On obtient un fil assemblé qui, bien qu'aucune torsion ne soit communiquée par le système de renvidage (9), présente cependant une certaine cohésion, due vraisemblablement à l'accrochage des fibres entre elles. Un tel fil d'un titre total de 370 décitex peut également être utilisé tel quel en tissage ou en bonneterie.

### Exemple 3

On répète l'exemple 1, mais on remplace l'âme multifilamentaire (3) par une mèche (3a) étirée directement sur la machine ainsi que cela est représenté en pointillés à la fig. 1. La mèche (3a) est une mèche de coton de Nm3 avant étirage et qui est étirée 30 fois sur la machine.

On obtient ainsi un filé de fibres comportant une gaine externe constituée des fibres (11 ), qui sont tordues autour d'une âme également constituée de fibres discontinues sensiblement à la torsion nulle.

Un tel fil peut également être utilisé aussi bien en tissage qu'en bonneterie.

Bien entendu, l'invention n'est pas limitée aux exemples de réalisation donnés précédemment, mais elle en couvre toutes les variantes réalisées dans le même esprit.

Ainsi, la fig. 5 illustre une variante conforme à l'invention dans laquelle les mêmes références ont été utilisées pour désigner les mêmes éléments que dans les exemples précédents.

Selon cette variante, le système d'étirage comporte deux manchons (13) à la sortie desquels sont disposés un cylindre sélecteur (24) associé à un cylindre presseur (25). La mèche de fibres (11) est étirée entre ces éléments et, conformément à cette variante, le cylindre (25) est associé à un tapis transporteur (26) constitué par une courroie' perforée à l'intérieur de laquelle est disposé un caisson d'aspiration (27). La courroie (26), supportée à son extrémité par un galet support (28), vient pratiquement tangenter avec un guide condenseur rotatif (10), jouant le rôle de surface de guidage mobile et qui, dans le cas présent, est réalisé conformément à l'exemple illustré par la fig. 6. Ce guide (10), comme précédemment, tend à exercer une force de traction sur l'extrémité libre des fibres (11).

Par rapport aux exemples précédents, ce guide condenseur rotatif présente à sa périphérie une gorge (15) ayant la forme d'un V dont les branches sont fortement écartées. Des perforations (16) sont réalisées au fond de cette gorge et sont disposées sensiblement sous la forme d'une sinusoïde. Une aspiration est créée à l'intérieur du guide rotatif par tout moyen approprié non représenté, par exemple d'une manière similaire à l'exemple illustré par les fig. 2 et 3.

Comme précédemment, les fibres (11) sont distribuées pratiquement tangentiellement au fond de la gorge (15) et, dans le cas présent, grâce au tapis transporteur (26). Dans cet exemple de réalisation, le fil d'âme (3) est amené, également tangentiellement, au fond de la gorge (15) et en aval du point de projection des fibres (11), la liaison desdites fibres avec l'âme (3) étant obtenue grâce à l'action de la broche de fausse torsion (7).

Le fil obtenu est renvidé de manière conventionnelle.

Une telle variante permet, par rapport aux modes de réalisation décrits précédemment, d'assurer un meilleur maintien des fibres à la sortie du système d'étirage de la mèche alimentaire (11 ), notamment dans le cas où la surface de guidage (10), par exemple guide condenseur rotatif, se trouve relativement éloignée de la sortie du système d'étirage. De plus, dans certains cas, le tapis transporteur aspirant (6) permet même d'améliorer la qualité des fils obtenus par le fait qu'il favorise la paralléli- sation des fibres et permet même, dans certains cas, d'assurer un étirage complémentaire. En outre, grâce à un tel mode de réalisation, le passage à l'air libre des fibres peut être très faible, et réglé de telle sorte qu'il soit plus court que la longueur moyenne desdites fibres, ce qui peut permettre de traiter des fibres très courtes, telles que du coton cardé.

Bien entendu, l'invention n'est pas limitée aux exemples de réalisation décrits précédemment, mais elle en couvre toutes les variantes réalisées dans le même esprit.

Ainsi, il pourrait être envisagé d'appliquer ce procédé en combinaison avec tous les procédés connus permettant de réaliser des fils fantaisie, par exemple en faisant varier la vitesse d'alimentation et/ou la vitesse de renvidage, en associant le ou les fils à âme formés avec des fils additionnels. De même, il pourrait être envisagé d'utiliser des fils à âme (3) non étirés, l'étirage étant effectué entre les délivreurs (4) et (6), voire éventuellement de réaliser en continu une véritable âme texturée en prévoyant entre le guide (10) rotatif et le délivreur (6) un four conventionnel.

Bien entendu, si l'invention est particulièrement adaptée pour permettre un renvidage sans torsion additionnelle, il pourrait être envisagé de donner aux fils formés une torsion complémentaire, par exemple en utilisant un système de renvidage à anneau et curseur.

De plus, dans les exemples donnés précédemment, le fil d'âme est déplacé verticalement, de haut en bas; il est évident que cela n'est pas limitatif et que le trajet du fil pourrait être modifié, le déplacement du fil d'âme pouvant être réalisé de bas en haut, voire même horizontalement.

Enfin, si l'alimentation en fibres peut être réalisée à partir d'une mèche, il est évident, comme cela est d'ailleurs représenté à la fig. 7, que l'on pourrait utiliser d'autres types de matières alimentaires, par exemple des rubans en peau.

## Revendications

1. Procédé pour la réalisation d'un filé de fibres comportant une âme interne qui consiste:
. - à délivrer positivement un fil destiné à constituer l'âme,
- à soumettre ledit fil à une fausse torsion passagère.
- à projeter sur ce fil, en amont de la broche de fausse torsion (7), des fibres élémentaires (11), caractérisé par le fait que:
- la projection des fibres élémentaires (11 ) sur l'âme (3) est réalisée au moyen d'une surface de guidage mobile sur laquelle les fibres (11) sont délivrées tangentiellement et qui tend à exercer une force de traction sur l'extrémité libre desdites fibres (11 ),
- l'âme est déplacée tangentiellement par rapport à la surface de guidage précitée dans une direction concourante avec la direction d'amenée des fibres.

2. Procédé selon la revendication 1, caractérisé par le fait que la surface de guidage est soumise à l'action d'un courant de fluide, air par exemple.

3. Procédé selon la revendication 2, caractérisé par le fait que le courant de fluide est obtenu en soumettant la surface de guidage à un phénomène de dépression.

4. Procédé selon la revendication 3, caractérisé par le fait que la surface de guidage se présente sous la forme d'un guide rotatif (10) présentant à sa périphérie une gorge (15) pour le guidage du fil d'âme (3) et des fibres (11), le fond de ladite gorge étant soumis à une dépression, et le fil d'âme (3) passant à l'intérieur de cette gorge tangentiellement, les fibres (11 ) destinées à être projetées sur l'âme étant délivrées également tangentiellement au fond de la gorge mais en amont par rapport au point de tangence A du fil d'âme, de manière à envelopper le guide rotatif (10) sur une partie de sa périphérie.

5. Procédé selon la revendication 4, caractérisé par le fait que la surface de guidage permettant la projection des fibres sur l'âme est constituée par un disque rotatif (10) présentant à sa périphérie une gorge (15) soumise à une dépression, des perforations (16) étant réalisées au fond de cette gorge et étant disposées sensiblement sous la forme de sinusoïde.

6. Procédé selon la revendication 4, caractérisé par le fait que l'effet de dépression est supprimé au voisinage du point de tangence A du fil (3) avec-le guide (10).

7. Procédé selon la revendication 4, caractérisé par le fait que le fil d'âme est déplacé sensiblement verticalement, le guide rotatif (10) étant disposé à la sortie d'un train d'étirage (13) conventionnel, ce dernier étant disposé en biais de telle sorte que les fibres (11) soient amenées au fond de la gorge (15) en formant un angle avec le fil d'âme (3).

8. Procédé selon la revendication 7, caractérisé par le fait que l'angle que forme le fil d'âme (3) et la direction d'amenée des fibres (11 ) est d'environ 45°.

9. Procédé selon la revendication 1, caractérisé par le fait que le fil d'âme (3) est un fil continu multifilamentaire.

10. Procédé selon la revendication 1, caractérisé par le fait que le fil d'âme est constitué par un filé de fibres (3) réalisé directement sur la machine.

11. Procédé selon la revendication 1, caractérisé par le fait que le fil d'âme est constitué par un filé de fibres (3) comportant lui-même une âme additionnelle.

12. Procédé selon la revendication 1, caractérisé par le fait qu'après traitement, on provoque la réunion de deux fils formés.

13. Procédé selon la revendication 1, caractérisé par le fait qu'une surface transporteuse (26) soumise à une dépression est disposée entre la sortie du système d'étirage de la mèche (11) et la surface de guidage mobile (10) sur laquelle les fibres (11) sont délivrées tangentiellement.

14. Dispositif pour la mise en oeuvre du procédé selon la revendication 1, qui comporte une forme de stockage (1 ) où sont disposées les bobines (2) de fil d'âme (3), fils amenés par l'intermédiaire d'un délivreur (4) à la zone de traitement proprement dite (5), cette zone (5) comprenant un délivreur (6), une broche de fausse torsion (7) et un délivreur d'appel (8) ainsi que des moyens de renvidage (9), caractérisé par le fait qu'en amont de la broche de fausse torsion (7) est disposée une surface de guidage mobile (10) destinée à distribuer des fibres discontinues (11) sur le fil d'âme (3), ces fibres (11 ) provenant d'une mèche (12) soumise à un étirage au moyen d'un système conventionnel (13) et la surface de guidage mobile exerçant une force de traction sur l'extrémité libre desdites fibres (11), l'âme (3) étant déplacée tangentiellement par rapport à ladite surface de guidage précitée dans une direction concourante avec la direction d'amenée des fibres (11).

15. Dispositif selon la revendication 14, caractérisé par le fait que la surface de guidage mobile (10) est constituée par un guide rotatif condenseur comportant une gorge périphérique (15) soumise à une dépression.

## Patentansprüche

1. Verfahren zur Herstellung eines Fasergarnes mit einer Seele, bei dem
- ein zur Bildung der Seele bestimmter Faden positiv geliefert wird,
- diesem Faden ein vorübergehender Falschdrall erteilt wird,
- auf diesen Faden vor der Falschdrahtspindel (7) Elementarfasern (11) aufgebracht werden, dadurch gekennzeichnet, dass das Aufbringen der Elementarfasern (11) auf die Seele (3) mittels einer drehbaren Führungsfläche erfolgt, auf der die Fasern (11) tangential abgegeben werden und die auf das freie Ende dieser Fasern (11) eine Zugkraft ausübt,
- die Seele in bezug auf die Führungsfläche tangential in einer Richtung vorbewegt wird, die mit der Faser-Zuführungsrichtung zusammenfällt.

2. Verfahren nach Anspruch 1, dadurch gekennzeichnet, dass die Führungsfläche der Wirkung einer Fluid-Strömung, beispielsweise einer Luftströmung, ausgesetzt ist.

3. Verfahren nach Anspruch 2, dadurch gekennzeichnet, dass die Fluid-Strömung erzeugt wird, indem die Führungsfläche einem Unterdruck unterworfen wird.

4. Verfahren nach Anspruch 3, dadurch gekennzeichnet, dass die Führungsfläche durch eine Rotationsführung (10) gebildet ist, die an ihrem Umfang eine Auskehlung (15) zur Führung des Seelenfadens (3) und der Fasern (11) aufweist, an deren Boden Unterdruck herrscht, durch die der Seelenfaden (3) tangential hindurchläuft und in der die zum Aufbringen auf die Seele bestimmten Fasern (11) ebenfalls tangential am Boden der Auskehlung, aber vor dem Tangentenberührungspunkt A des Seelenfadens derart zugeführt werden, dass sie die Rotationsführung (10) auf einem Teil ihres Umfanges umhüllen.

5. Verfahren nach Anspruch 4, dadurch gekennzeichnet, dass die Führungsfläche zum Aufbringen der Fasern auf die Seele durch eine rotierende Scheibe (10) gebildet ist, die an ihrem Umfang eine Auskehlung (15) aufweist, in der Unterdruck herrscht und in deren Boden Perforierungen (16) eingearbeitet sind, die im wesentlichen in Form einer Sinuslinie angeordnet sind.

6. Verfahren nach Anspruch 4, dadurch gekennzeichnet, dass die Unterdruckwirkung in der Umgebung des Tangentenberührungspunktes A des Fadens (3) mit der Führung (10) unterdrückt wird.

7. Verfahren nach Anspruch 4, dadurch gekennzeichnet, dass der Seelenfaden im wesentlichen vertikal fortbewegt wird, wobei die Rotationsführung (10) am Auslass eines herkömmlichen Streckwerks (13) angeordnet ist, das selbst derart schräg angeordnet ist, dass die Fasern (11 ) unter Bildung eines Winkels mit dem Seelenfaden (3) am Boden der Ausnehmung (15) zugeführt werden.

8. Verfahren nach Anspruch 7, dadurch gekennzeichnet, dass der Winkel zwischen dem Seelenfaden (3) und der Zuführungsrichtung der Fasern (11) ungefähr 45° beträgt.

9. Verfahren nach Anspruch 1, dadurch gekennzeichnet, dass der Seelenfaden (3) ein Multifilamentgarn ist.

10. Verfahren nach Anspruch 1, dadurch gekennzeichnet, dass der Seelenfaden aus einem Gespinst aus Fasern (3) gebildet ist, das unmittelbar in der Maschine hergestellt wird.

11. Verfahren nach Anspruch 1, dadurch gekennzeichnet, dass der Seelenfaden aus einem Gespinst aus Fasern (3) gebildet ist, das selbst eine zusätzliche Seele enthält.

12. Verfahren nach Anspruch 1, dadurch gekennzeichnet, dass nach der Behandlung die beiden Fäden vereinigt werden.

13. Verfahren nach Anspruch 1, dadurch gekennzeichnet, dass eine unter Unterdruck stehende Transportfläche (26) zwischen dem Austritt aus dem Streckwerk für das Faserband (11) und der umlaufenden Führungsfläche (10), auf der die Fasern (11) tangential geliefert werden, angeordnet ist.

14. Vorrichtung für die Durchführung des Verfahrens nach Anspruch 1, die einen Speicherbereich (1) aufweist, wo die Bobinen (2) mit den Seelenfäden (3) angeordnet sind, welche mittels eines Lieferwerks (4) der eigentlichen Behandlungszone (5) zugeführt werden, die ihrerseits ein Lieferwerk (6), eine Falschdrahtspindel (7) und eine Abzugeinrichtung (8) sowie Mittel zum Aufwickeln (9) aufweist, dadurch gekennzeichnet, dass im Fadenlauf vor der Falschdrahtspindel (7) eine drehbare Führungsfläche (10) angeordnet ist, die zum Verteilen von Stapelfasern (11) auf dem Seelenfaden (3) bestimmt ist, wobei diese Fasern (11) aus einem Faserband (12) kommen, das in einer herkömmlichen Einrichtung (13) verstreckt worden ist, und die drehbare Führungsfläche eine Zugkraft auf das freie Ende dieser Fasern (11) ausübt, und dass die Seele (3) zur Führungsfläche tangential vorbewegt wird in einer Richtung, die mit der Zuführungsrichtung der Fasern (11) zusammenfällt.

15. Vorrichtung nach Anspruch 14, dadurch gekennzeichnet, dass die drehbare Führungsfläche (10) durch eine Kondensor-Rotationsführung gebildet ist, die eine unter Unterdruck stehende Auskehlung (15) an ihrem Umfang aufweist.

## Claims

1. Process for making a spun yarn of fibres comprising an internal core, which consists in:
- positively delivering a yarn adapted to form the internal core,
- subjecting said yarn to a momentary false twist,
- projecting elementary fibres (11) onto this yarn, upstream of the false twist spindle (7), characterized by the fact that:
- the projection of the elementary fibres (11) onto the core (3) is effected by means of a mobile guide surface on which said fibres (11) are delivered tangentially and which tends to exert a pulling force on the free end of said fibres (11),
- the core is displaced tangentially with respect to the said guide surface in a direction concurrent with the direction of delivery of the fibres.

2. Process according to the claim 1 characterized by the fact that the guide surface is subjected to the action of a stream of fluid, for example air.

3. Process according to the claim 2 characterized by the fact that the stream of fluid is obtained by subjecting the guide surface to a phenomenon of depression.

4. Process according to the claim 3 characterized by the fact that the guide surface is in the form of a rotary guide (10) presenting on its periphery a groove (15) for guiding the core yarn (3) and fibres (11), the bottom of said groove being subjected to a depression, and the core yarn (3) passing tangentially to the interior of this groove, the fibres (11) intended to be projected on the core, likewise being delivered tangentially to the bottom of the groove but upstream with respect to the point of contact (A) of the core yarn, so as to envelope the rotary guide (10) over part of its periphery.

5. Process according to the claim 4 characterized by the fact that the guide surface allowing projection of the fibres on the core is contituted by a rotary dis (10) presenting on its periphery a groove (15) subjected to a depression, perforations (16) being made in the bottom of this groove and being disposed substantially in the form of a sine curve...

6. Process according to the claim 4 characterized by the fact that the effect of depression is eliminated in the vicinity of the point of contact (A) of the yarn (3) with the guide (10).

7. Process according to the claim 4 characterized by the fact that the core yarn is displaced substantially vertically, the rotary guide (10) being disposed at the outlet of a conventionnal stretching system (13), the latter being disposed oblique- lyso thatthe fibres (11 ) are delivered atthe bottom of the groove (15), forming an angle with the core yarn (3).

8. Process according to the claim 7 characterized by the fact that the angle formed by the core yarn (3) and the direction of delivery of the fibres (11 ) is about 45°.

9. Process according to the claim 1 characterized by the fact that the core yarn (3) is a multifilament continuous yarn.

10. Process according to the claim 1 characterized by the fact the core yarn is constituted by a spun yarn of fibres (3) made directly on the machine.

11. Process according to the claim 1 characterized by the fact the core yarn is constituted by a spun yarn of fibres (3) itself comprising an additional core.

12. Process according to the claim 1 characterized by the fact that after treatment, two yarns formed are joined.

13. Process according to the claim 1 characterized by the fact a conveyor surface (26) subjec- tedto a depression is disposed between the outlet of a rove stretching system (11) and the mobile guide surface (10) on which the fibres (11) are delivered tangentially.

14. Device for carrying out the process of claim 1, which comprises a storage area (1) where the bobbins (2) of core yarn (3) are disposed, yarns delivered via a delivery device (4) to the actual treatment zone (5), this zone (5) comprising a delivery device (6), a false twist spindle (7) and an intake delivery device (8) as well as winding means (9), characterized by the fact that upstream of the false twist spindle (7) is disposed a mobile guide surface (10) adapted to distribute discontinuous fibres (11) onto the core yarn (3), these fibres (11) coming from a rove (12) subjected to stretching by means of a conventional system (13) and the mobile guide surface exerting a pulling force on the free end of said fibres (11), the core (3) being displaced tangentially with respect to said guide surface in a direction concurrent with the direction of delivery of the fibres (11).

15. Device according to the claim 14 characterized by the fact that the mobile guide surface (10) is constituted by a rotary condenser guide comprising a peripheral groove (15) subjected to a depression.
